# EUROPÄISCHE PATENTSCHRIFT

(11) **EP 1 331 338 B1**
(45) Veröffentlichungstag und Bekanntmachung des Hinweises auf die Patenterteilung: **13.04.2005**
(21) Anmeldenummer: 03010069.7
(22) Anmeldetag: 21.11.1997
(51) Int. Cl.: E05D 7/04, E05D 5/14

(54) **Band für Türen, Fenster und dergleichen**
Hinge for doors, windows and the like
Charnière pour portes, fenêtres et similaires

(30) Priorität: 25.02.1997 DE 29703324 U
(43) Veröffentlichungstag der Anmeldung: 30.07.2003
(62) Teilanmeldung aus: 97120445.8
(73) Patentinhaber: Dr. Hahn GmbH & Co. KG, D-41189 Mönchengladbach (DE)
(72) Erfinder: Sinsteden, Claudia, 41179 Mönchengladbach (DE); Kleinschumacher, Reiner, 41749 Viersen (DE); Pilepic, Mladen, 41238 Mönchengladbach (DE); Theissen, Heinrich, 41189 Mönchengladbach (DE); Langels, Stefan, 41236 Mönchengladbach (DE)
(74) Vertreter: Kluin, Jörg-Eden, Dr. Dipl.-Phys.

(56) Entgegenhaltungen:
- EP-A- 0 271 053
- DE-C- 4 022 532
- DE-U- 9 300 931
- GB-A- 462 061
- US-A- 5 074 609

## Beschreibung

Die Erfindung bezieht sich auf ein Band der dem Oberbegriff des Anspruchs 1 entsprechenden Art.

Ein derartiges Band ist aus der EP 271 053 A2 bekannt. Es ist hierbei in dem Flügelbandteil eine parallel zur Verlagerungsrichtung des Bandbolzens durch einander parallele Flanken begrenzte Ausnehmung in dem Scharnierteil des Flügelbandteils vorgesehen, in die der Bandbolzen mit einem Führungsteil gleicher Breite eingreift. Der Verlagerungsantrieb umfaßt eine parallel zur Flügelebene senkrecht zur Scharnierachse angeordnete Schraube, die in der Ausnehmung angeordnet ist und durch eine Ausnehmung in der Seite des Scharnierteils des Flügelbandteils verdrehbar ist.

Damit das Führungsteil und damit der Bandbolzen parallel zu sich selbst verlagert werden, sind oberhalb und unterhalb der Schraube zu dieser parallele, das Führungsteil durchgreifende und in die Wandung der Ausnehmung eingreifende Führungsstifte vorgesehen. Allerdings ist die auf diese Weise erzielte Führung nicht sonderlich stabil und präzise, weil sie von den Spiel zwischen den Führungsstiften und den Führungsteil abhängt und die wirksame Führungslänge gering ist.

Eine andere Ausführungsform ist Gegenstand der DE 40 22 532 C1, bei welchem das Führungsteil des Bandbolzens nicht gleitend in einer parallel begrenzten Ausnehmung, sondern in der Ausnehmung um eine zur Scharnierachse parallele Achse abrollend angeordnet ist. Zur Herbeiführung der Verlagerung dient eine Schraube, die in der Ausnehmung selbst angeordnet ist, den Bandbolzen durchgreift und von der Seite des Scharnierteils des Flügelbandteils zugänglich ist. Die Schraube greift nur an einer Stelle an dem Bandbolzen an, so daß die Präzision der Führung von der Präzision der Schraubenlagerung abhängt.

Der Erfindung liegt die Aufgabe zugrunde, ein gattungsgemäßes Band, bei welchem also die Mittel zur Verstellung des Bandbolzens in dem Scharnierteil bzw. seiner Ausnehmung angeordnet sind, so zu gestalten, daß die Führung des Bandbolzens verbessert ist.

Diese Aufgabe wird durch die in Anspruch 1 wiedergegebene Erfindung gelöst.

Die Schrägflächen ergeben eine Verlagerung stets in zwei senkrecht aufeinanderstehenden Richtungen, von denen die eine die Richtung der angestrebten Verstellung ist. Die Schrägflächen können so gestaltet werden, daß die durch sie erzielte Führungslänge mit den Abmessungen des Scharnierteils, insbesondere dessen Höhe, im wesentlichen übereinstimmt. Die Schrägflächen übernehmen die Funktion der Verlagerung und der Führung gleichzeitig.

Schrägflächen sind als Verlagerungsmittel an Bändern anderer Art aus dem DE-GM 93 00 931 für sich genommen bekannt. Hierbei handelt es sich um Bänder mit einem Scharnierteil, das von einem plattenförmigen flach auf die Vorderfläche des Rahmens aufzusetzenden Befestigungsteil auslädt. In dem plattenförmigen Befestigungsteil ist eine schräge Geradführung vorgesehen, mittels derer das Scharnierteil gegenüber dem Befestigungsteil horizontal verschiebbar ist. Diese Ausführungsform ist an die genannte besondere Gestaltung des Bandes mit eigenem Befestigungsteil gebunden.

Bei der Erfindung besteht keine derartige Bindung: die Mittel zur Bandbolzenverstellung sind stets ganz in dem Scharnierteil untergebracht und von der sonstigen Gestaltung des Bandes unabhängig.

Die Bandbolzenverstellung mittels Schrägflächen ist für jede in Betracht kommende Richtung der Verstellung geeignet. Zwar ist das bevorzugte Ausführungsbeispiel die Horizontalverstellung in Rahmenebene, um die horizontale Lage des Flügels in der lichten Rahmenöffnung justieren zu können. Die Erfindung ist aber bei entsprechender konstruktiver Ausgestaltung auch für eine Verstellung senkrecht zur Rahmenebene geeignet, um die Lage des Flügels in dieser Richtung und den Anpreßdruck von Dichtungen justieren zu können. Schließlich läßt sich mittels der Erfindung auch eine Bandbolzenverstellung in Höhenrichtung realisieren, um die Lage des geschlossenen Flügels in dieser Richtung einstellen zu können.

Ein wichtiges Merkmal der Erfindung ist die Anordnung der Schraube parallel zur Scharnierachse, wobei also eine Umsetzung des Vorschubs des Antriebselementes in eine senkrecht dazu gelegene Verstellrichtung mittels der Schrägflächen stattfindet.

Gemeinsam ist nämlich den vorerwähnten bekannte Ausführungsformen, daß das die Bandbolzenverstellung aufweisende Bandteil aus konstruktiven Gründen eine gewisse Ausladung senkrecht zur Vorderseite des Flügels aufweisen muß. Es besteht jedoch ein Bedarf an Bändern für Fenster, Türen und dergleichen, bei denen die Scharnierachse so nah an die tragende Vorderfläche des Rahmens oder des Flügels herangerückt ist, wie es konstruktiv nur möglich ist

Die Bänder sollen insoweit den Fitschenbändern ähnlich sein. Mit den bekannten gattungsgemäßen Bändern läßt sich wegen der Notwendigkeit der Betätigung der Bandbolzenverstellung von der Seite her, keine ausreichende Annäherung der Scharnierachse an die Vorderfläche erreichen.

Die erwähnte Umsetzung der Verstellrichtung gestattet es, die Betätigung des Antriebselements von oben oder unten vorzunehmen, um eine Verlagerung des Bandbolzens in der in der Einbaulage horizontalen Richtung zu erreichen. Auf eine Möglichkeit der Betätigung von der Seite her braucht hierbei keine Rücksicht mehr genommen zu werden.

Die Schrägflächen können gemäß Anspruch 2 ebene Flächen sein.

Um die Schraube in Achsrichtung festzulegen, kann gemäß Anspruch 3 ein in eine Umfangsnut derselben eingreifender Querstift vorgesehen sein, der die Schraube in Achsrichtung fixiert, ihre Drehung jedoch zuläßt.

In Anspruch 4 ist eine weitere Ausführungsform beschrieben, bei der die Schraube kein separates Teil, sondern unmittelbar an dem Bandbolzen und der Bandbolzenbuchse ausgebildet sind, die ineinander schraubbar sind.

Damit sich die Bandbolzenbuchse nach erfolgter Justierung nicht selbständig wieder verstellt, kann ein Gewindequerstift gemäß Anspruch 5 zweckmäßig sein, mittels dessen die Bandbolzenbuchse oder der Bandbolzen in der Ausnehmung festgeklemmt werden können.

Gemäß Anspruch 6 können die Bandbolzenbuchse, das Führungselement und/oder die Schraube aus Zinkdruckguß bestehen, gemäß Anspruch 7 aus Kunststoff. Es versteht sich jedoch, daß auch andere Materialien wie AI-Guß oder Stahlguß in Betracht kommen.

In der Zeichnung sind Ausführungsbeispiele der Erfindung dargestellt.
- Fig. 1: zeigt eine perspektivische Ansicht eines Flügelbandteils;
- Fig. 2: zeigt einen Schnitt nach der Linie XVII-XVII in Fig. 1;
- Fig. 3: zeigt eine perspektivische Ansicht des Flügelbandteils aus Fig. 1 für sich genommen;
- Fig. 4: zeigt eine perspektivische Ansicht der als Verlagerungsantrieb dienenden Schraube;
- Fig. 5: zeigt eine perspektivischer Ansicht der Bandbolzenbuchse;
- Fig. 6: zeigt eine Schnitt nach der Linie XXI-XXI in Fig. 3;
- Fig. 7: zeigt eine Schnitt nach der Linie XXII-XXII in Fig. 1;
- Fig. 8: zeigt eine perspektivische Ansicht einer weiteren Ausführungsform der Erfindung;
- Fig. 9: zeigt einen Schnitt nach der Linie XXIV-XXIV in Fig. 8;
- Fig. 10, 11, 12, 13: zeigen die Teile der Fig. 8 in auseinandergezogener Darstellung;
- Fig. 14: zeigt einen Schnitt nach der Linie XXIV-XXIV in Fig. 10.

In Fig. 1 ist ein Flügelbandteil 40 eines zweiteiligen Bandes wiedergegeben, welches zur um eine Scharnierachse A schwenkbaren Lagerung eines Flügels an einem feststehenden Rahmen dient. Das Flügelbandteil 40 besteht aus einem Befestigungsteil 41 und einem Scharnierteil 42, wobei das Scharnierteil 42 oberhalb des nicht dargestellten Scharnierteils des Rahmenbandteils angeordnet ist und den auf das Flügelbandteil 40 entfallenden Anteil des Flügelgewichts auf das Rahmenbandteil überträgt. Die Scharnierachse A wird von einem zylindrischen Bandbolzen 6 gebildet, der die übereinanderliegenden Scharnierteile durchgreift und in der normalen Einbaustellung vertikal angeordnet ist.

Wie aus den Figuren zu ersehen ist, ist der Bandbolzen 6 in dem Flügelbandteil 40 in einer Bandbolzenbuchse 8 gelagert.

In dem Flügelbandteil 40 ist eine Bandbolzenverstellung verwirklicht, bei der das Scharnierteil 42 gegenüber dem Bandbolzen 6 im Sinne des Pfeiles 9 in Fig. 1 verlagert wird und dabei den Flügel zum Zwecke seiner Justierung in der Rahmenebene mitnimmt. Es ist wichtig, daß die Bandbolzenverstellung mit allen ihren Komponenten tatsächlich im Inneren des Scharnierteils 42 untergebracht ist. Die Verstellung in Richtung des Pfeiles 9 erfolgt einerseits am Flügelbandteil, andererseits horizontal in der Rahmenebene. Dies sind jedoch nur Merkmale der bevorzugten Ausführungsform. Mit den beschriebenen Mitteln können auch Verstellungen senkrecht zur Rahmenebene und in Höhenrichtung realisiert werden.

Die Verstellung erfolgt mittels einer Schraube 50, deren obere Stirnfläche 36 in Höhe der Oberseite O des Flügelbandteils 40 gelegen ist, deren Achse B parallel zur Scharnierachse A gelegen und die von der Oberfläche O des Flügelbandteils 40 im Sinne des Pfeiles 11 in Fig. 2 zugänglich ist.

In Fig. 1 bis 3 ist das Flügelbandteil 40 in Ansichten wiedergegeben, die erkennen lassen, daß die Bandbolzenbuchse 8 in einer Ausnehmung 15 des Scharnierteils 42 angeordnet ist, die parallel zur Scharnierachse A durch das Flügelbandteil durchgeht und deren vordere Wandung 15' der hinteren Wandung 15" parallel ist. Die Ausdrücke "vorn", "hinten", "oben" und "unten" beziehen sich auf die normale Einbaustellung, wobei der Betrachter die Tür, das Fenster oder dergleichen mit den Bändern vor sich hat. Die vordere Wandung 15' der Ausnehmung 15 bestimmt eine Führungsebene F, die parallel zur Scharnierachse A und zur Flügelebene verläuft und in Fig. 3 strichpunktiert nur angedeutet ist. In der zur Führungsebene F parallelen horizontalen Richtung ist die Ausnehmung 15 deutlich länger als in der dazu senkrechten Richtung. Die Bandbolzenbuchse 8 kann also in der Ausnehmung 15 von einer Neutrallage ausgehend nach beiden Richtungen um eine dem Verstellweg entsprechende Strecke parallel zu sich selbst im Sinne des Pfeiles 9 verlagert werden und ist dabei zwischen den Wandungen 15', 15" geführt.

Die Ausnehmung 15 hat auf der Vorderseite, d.h. auf der der Vorderfläche 22 des Flügels 20 abgewandten Seite, eine zur Scharnierachse A parallel verlaufende mittige Ausbuchtung 16.

Die Bandzapfenbuchse 8 hat, wie Fig. 5 und 7 zeigen, einen im wesentlichen quadratischen Querschnitt. Auf der gem. Fig. 5 vorne liegenden Seitefläche besitzt die Bandzapfenbuchse 8 eine schrägverlaufende gerade Nut mit ebenen, senkrecht zu der vorderen Fläche 66 stehenden Flanken s₁. Die bei in die Ausnehmung 15 des Scharnierteils 42 eingefügter Bandbolzenbuchse 8 der Seitenflächen 66 gegenüberstehende Wandung der Ausnehmung 15 besitzt einen entsprechenden, rippenartigen, schräg verlaufenden Vorsprung, der nach Art einer Feder 28 in die Nut 26 eingreift. Die seitlichen Flanken s₂ der Feder 28 bilden mit den Flanken s₁ der Nut 26 Schrägflächenpaare S, an denen die Bandbolzenbuchse 8 in der Ausnehmung 15 auf und ab gleichzeitig im Sinne der Verstelleinrichtung 9 hin und her gleitet. Um die Auf-und-Ab-Verlagerung der Bandbolzenbuchse 8 innerhalb des Scharnierteils 42 zu ermöglichen, ist die Bandbolzenbuchse 8 etwas weniger hoch als das Scharnierteil 42.

Bewerkstelligt wird die Auf-und-Ab-Bewegung der Bandbolzenbuchse 8 durch die Schraube 50, die in eine im Querschnitt halbkreisförmige Gewindeausnehmung 67 auf der der Nut 26 gegenüberliegenden Seitenfläche der Bandbolzenbuchse 8 eingreift. Auf der gegenüberliegenden Seite liegt die Schraube 50 mit ihrem Umfang an dem ebenen Wandungsteil 68 der der Feder 28 gegenüberliegenden Ausnehmung 16 des Scharnierteils 42 an, so daß die Bandbolzenbuchse 8 senkrecht zur Verstellrichtung 9 spielfrei geführt ist und sich unter Mitnahme der Schraube 50 in Verstellrichtung 9 eine der Breite des Wandungsteils 68 entsprechenden Strecke verlagern kann.

Die Gewindeausnehmung 67 könnte statt in der Bandbolzenbuchse 8 auch in der Wandung der Ausnehmung 15 des Scharnierteils 42 vorgesehen sein, wobei dann eine der Ausnehmung 16, 68 entsprechende Ausnehmung in der Bandbolzenbuchse 8 vorzusehen wäre.

Um die Schraube 50 in ihrer Achsrichtung zu fixieren, ist ein Querstift 69 vorgesehen, der in eine Umfangsnut 70 der Schraube 50 eingreift und im übrigen in einer Querbohrung 71 des Scharnierteils 42 sitzt.

Bei einem Verdrehen der Schraube 50 wird die Bandbolzenbuchse 8 in der Ausnehmung 15 in deren Längsrichtung verlagert. Wegen der Führung mittels Nut und Feder 26, 28 stellt sich zwangsläufig eine Verlagerung in der Verstellrichtung 9 ein. Die Kraftübersetzung ergibt sich aus der Schrägstellung der Nut 26 bzw. der Feder 28, die gemäß der Ansicht der Fig. 6 einem Winkel 72 von etwa 6° entspricht. Die Führungslänge der Bandbolzenbuchse 8 entspricht ihrer Höhe, d.h. die Bandbolzenbuchse 8 wird unter vorteilhaften Kräfteverhältnissen in der Ausnehmung 15 aufrecht gehalten, so daß die Verlagerung des Bandbolzens 6 präzise parallel zu seiner Achse erfolgt.

Bei der Ausführungsform nach den Fig. 8 bis 15 ist die Schraube kein separates Teil, sondern durch ein Gewinde 50' auf dem Außenumfang des in das Scharnierteil 42 eingreifenden Endes des Bandbolzens 6 vorgesehen. Das Gewinde 50' ist in eine entsprechende Gewindeausnehmung der Bandbolzenbuchse 8 eingeschraubt. Durch Verdrehen des Bandbolzens 6 in der Bandbolzenbuchse gemäß Fig. 24 nach oben oder unten gegenüber dem Scharnierteil 42 verlagert. Durch die Wirkung von Nut und Feder 26, 28 erfolgt dabei gleichzeitig eine Verlagerung in der Verstellrichtung 9.

In dem Ausführungsbeispiel ist auf der der Nut und Feder 26, 28 gegenüberliegenden Seite ein Stützelement 78 mit einer ebenen Vorderfläche 73 vorgesehen, die an der gemäß Fig. 27 rückwärtigen Seite der Bandbolzenbuchse 8 anliegt und bei der Verlagerung eine große Stützfläche bietet. Die einmal erreichte Verstellposition der Bandzapfenbuchse 8 bzw. des Bandzapfens 6 wird durch eine von der Rückseite des Flügelbandteils 40 her durch die dortige Wandung des Scharnierteils 42 und eine Bohrung 74 des Stützelementes 78 eingeschraubte, sich gegen den Außenumfang des Gewindeteils des Bandbolzens 6 setzende Klemmschraube 111 fixiert. Das Stützelement 78 ist eine Montagehilfe, die es erlaubt, die Bandbolzenbuchse 8 in die Ausnehmung 15 einzuführen und Nut und Feder 26, 28 quer zur Scharnierachse in Eingriff zu bringen, bevor das Stützelement 78 in die Ausnehmung eingeschoben wird, um die Anordnung zu fixieren. Nut und Feder 26, 28 könnten auf der Vorderfläche 73 des Stützelementes 78 bzw. der dieser zugewandten Seite der Bandzapfenbuchse 8 vorgesehen sein, wobei die beiden Teile als Baugruppe zusammen in die Ausnehmung 15 eingeschoben würden.

## Patentansprüche

1. Band für Türen, Fenster und dergleichen,
mit mindestens einem auf der Vorderfläche des feststehenden Rahmens der Tür, des Fensters oder dergleichen befestigbaren Rahmenbandteil,
mit einem am Flügel der Tür, des Fensters oder dergleichen befestigbaren Flügelbandteil (40), das ein Scharnierteil des Rahmenbandteils mit einem Scharnierteil (42) übergreift, und in dem übergreifenden Bereich durch einen in der Einbaulage vertikalen, die Scharnierteile durchgreifenden und die Scharnierachse bildenden Bandbolzen (6) mit dem Rahmenbandteil schwenkbar verbunden ist,
mit einer in einer Ausnehmung (15) eines Scharnierteils (42) untergebrachten Bandbolzenverstellung mit einer Geradführung, an der der Bandbolzen (6) zwecks Anpassung der Lage des Flügels in der lichten Rahmenöffnung parallel zu sich selbst in dem Scharnierteil (42) in einer Verstellrichtung (9) verlagerbar und festlegbar ist, wobei der Bandbolzen (6) in der Ausnehmung (15) des Scharnierteils (42) senkrecht zur Verstellrichtung (9) an ebenen Führungsflächen geführt ist,
und mit einem von außerhalb des Scharnierteils (42) betätigbaren, eine Schraube umfassenden Verlagerungsantrieb für den Bandbolzen (6),
**dadurch gekennzeichnet,**
**dass** der Bandbolzen (6) in einer die Führungsflächen bildenden Bandbolzenbuchsen (8) angeordnet ist,
**dass** an den einander zugewandten Führungsflächen der Bandbolzenbuchse (8) und der Ausnehmung (15) eine gerade, schräge Nut- und Federanordnung (26, 28) vorgesehen ist, die mindestens ein Paar (S) von Schrägflächen (s1, s2) umfasst, von denen jeweils die eine mit dem Bandbolzen (6) und jeweils die andere mit dem Scharnierteil (42) verbunden sind und die bei einem Vorschub des Verlagerungsantriebes aufeinander abgleiten und die Verstellung des Bandbolzens (6) in der Verstellrichtung (9) und seine Führung parallel zu sich selbst in der Ausnehmung (15) des Scharnierteils (42) mit einer einen wesentlichen Teil der Höhe des Scharnierteils (42) entsprechenden Führungslänge bewirken,
und **dass** die Schraube (50) zur Scharnierachse parallel und gegen Verlagerung in Richtung ihrer Achse (B) festgelegt ist und in Gewinde entweder der Ausnehmung (15) oder der Bandbolzenbuchse (8) eingreift.

2. Band nach Anspruch 1, **dadurch gekennzeichnet, dass** die Schrägflächen (s1, s2) ebene Flächen sind.

3. Band nach Anspruch 1 oder 2, **dadurch gekennzeichnet, dass** die Schraube (50) durch einen in eine Umfangsnut (70) der Schraube (50) eingreifenden Querstift (69) in Richtung ihrer Achse (B) festgelegt ist.

4. Band nach Anspruch 1 oder 2 **dadurch gekennzeichnet, dass** die Bandbolzenbuchse (8) in der Ausnehmung (15) des Scharnierteils (42) senkrecht zur Verstellrichtung (9) an ebenen Führungsflächen geführt ist und die Schraube durch ein Außengewinde des Bandbolzens (6) gebildet ist, welches in ein Innengewinde der Bandbolzenbuchse eingreift.

5. Band nach Anspruch 4, **dadurch gekennzeichnet, dass** ein Gewindequerstift (111) zur Arretierung der erreichten Verlagerungsposition des Bandbolzens (6) in der Ausnehmung (15) vorgesehen ist.

6. Band nach einem der Ansprüche 1 bis 5, **dadurch gekennzeichnet, dass** die Bandbolzenbuchse (8) und/oder die Schraube (50) aus Zinkdruckguss bestehen.

7. Band nach einem der Ansprüche 1 bis 5, **dadurch gekennzeichnet, dass** die Bandbolzenbuchse (8) und/oder die Schraube (50) aus Kunststoff bestehen.

## Claims

1. Hinge for doors, windows and the like,
having at least one frame hinge part, which can be fastened on the front face of the fixed frame of the door, the window or the like,
having a leaf hinge part (40), which can be fastened to the leaf of the door, the window or the like and which overlaps a hinge-joint part of the frame hinge part with a hinge-joint part (42) and, in the overlapping region, is pivotably connected to the frame hinge part by a hinge pin (6), which in the mounting position is vertical and which passes through the hinge-joint parts and forms the hinge-joint axis,
having a hinge pin adjusting mechanism housed in a recess (15) in a hinge-joint part (42) and having a straight-line guide on which the hinge pin (6), for the purpose of adjusting the position of the leaf in the clear frame opening parallel to itself, can be displaced in an adjustment direction (9) and secured in the hinge-joint part (42), the hinge pin (6) being guided in the recess (15) in the hinge-joint part (42) perpendicular to the adjustment direction (9) on plane guide surfaces,
and having a displacement drive for the hinge pin (6), which displacement drive can be actuated from outside the hinge-joint part (42) and comprises a screw,
**characterized**
**in that** the hinge pin (6) is disposed in a hinge pin bushing (8) forming the guide surfaces,
**in that** on the mutually facing guide surfaces of the hinge pin bushing (8) and of the recess (15) there is provided a straight, oblique tongue and groove arrangement (26, 28), which comprises at least one pair (S) of angular surfaces (s1, s2), of which one, respectively, is connected to the hinge pin (6) and the other, respectively, is connected to the hinge-joint part (42) and which, upon an advancement of the displacement drive, slide one onto the other and bring about the adjustment of the hinge pin (6) in the adjustment direction (9) and its guidance parallel to itself in the recess (15) in the hinge-joint part (42) with a guide length corresponding to a substantial part of the height of the hinge-joint part (42),
and **in that** the screw (50) is secured parallel to the hinge-joint axis and is secured against displacement in the direction of its axis (B) and engages in threads either in the recess (15) or in the hinge pin bushing (8).

2. Hinge according to Claim 1, **characterized in that** the angular surfaces (s1, s2) are plane surfaces.

3. Hinge according to Claim 1 or 2, **characterized in that** the screw (50) is secured in the direction of its axis (B) by a cross-pin (69) engaging in a peripheral groove (70) in the screw (50).

4. Hinge according to Claim 1 or 2, **characterized in that** the hinge pin bushing (8) in the recess (15) in the hinge-joint part (42) is guided perpendicular to the adjustment direction (9) on plane guide surfaces and the screw is formed by an external thread in the hinge pin (6), which engages in an internal thread in the hinge pin bushing.

5. Hinge according to Claim 4, **characterized in that** a threaded cross-pin (111) is provided, for locking the attained displacement position of the hinge pin (6) in the recess (15).

6. Hinge according to one of Claims 1 to 5, **characterized in that** the hinge pin bushing (8) and/or the screw (50) consist(s) of zinc die casting.

7. Hinge according to one of Claims 1 to 5, **characterized in that** the hinge pin bushing (8) and/or the screw (50) consist(s) of plastic.

## Revendications

1. Penture pour portes, fenêtres et similaires,
comprenant au moins une partie de penture de cadre pouvant être fixée sur la surface avant du cadre fixe de la porte, de la fenêtre ou similaire,
avec une partie de penture de vantail (40) pouvant être fixée sur le vantail de la porte, de la fenêtre ou similaire, qui vient en prise par le dessus avec une partie de charnière de la partie de penture de cadre ayant une partie de charnière (42), et qui peut être connectée de manière à pouvoir pivoter à la partie de penture de cadre par une fiche de gond (6) verticale dans la position de montage, traversant les parties de charnière et formant l'axe de charnière,
avec un réglage de fiche de gond monté dans un évidement (15) d'une partie de charnière (42) avec un guidage rectiligne, sur lequel la fiche de gond (6) peut être déplacée et fixée afin d'adapter la position du vantail dans l'ouverture intérieure du cadre parallèlement à elle-même dans la partie de charnière (42) dans une direction de réglage (9), la fiche de gond (6) étant guidée dans l'évidement (15) de la partie de charnière (42) perpendiculairement à la direction de réglage (9) sur des surfaces de guidage planes,
et avec un entraînement de déplacement pour la fiche de gond (6) comprenant une vis et actionnable depuis l'extérieur de la partie de charnière (42),
**caractérisée en ce que**
la fiche de gond (6) est disposée dans une douille de fiche de gond (8) formant les surfaces de guidage,
en ce l'on prévoit sur les surfaces de guidage tournées l'une vers l'autre de la douille de fiche de gond (8) et de l'évidement (15) un agencement rectiligne et oblique de rainure et ressort (26, 28) qui comprend au moins une paire (S) de surfaces obliques (S₁, S₂), dont à chaque fois l'une est connectée à la fiche de gond (6) et l'autre est connectée à la partie de charnière (42) et qui glissent l'une sur l'autre dans le cas d'une avancée de l'entraînement de déplacement et qui provoquent le réglage de la fiche de gond (6) dans la direction de réglage (9) et son guidage parallèlement à elle-même dans l'évidement (15) de la partie de charnière (42) avec une longueur de guidage correspondant à une partie considérable de la hauteur de la partie de charnière (42),
et **en ce que** la vis (50) est fixée par rapport à l'axe de la charnière parallèlement et contre tout déplacement dans la direction de son axe (B) et vient en prise dans un filetage soit de l'évidement (15) soit de la douille de fiche de gond (8).

2. Penture selon la revendication 1, **caractérisée en ce que** les surfaces obliques (S₁, S₂) sont des surfaces planes.

3. Penture selon la revendication 1 ou 2, **caractérisée en ce que** la vis (50) est fixée dans la direction de son axe (B) par une goupille transversale (69) venant en prise dans une rainure périphérique (70) de la vis (50).

4. Penture selon la revendication 1 ou 2, **caractérisée en ce que** la douille de fiche de gond (8) est guidée dans l'évidement (15) de la partie de charnière (42) perpendiculairement à la direction de réglage (9) sur des surfaces de guidage planes et la vis est formée par un filetage externe de la fiche de gond (6), qui vient en prise dans un filetage interne de la douille de fiche de gond.

5. Penture selon la revendication 4, **caractérisée en ce qu'**une goupille transversale filetée (111) est prévue pour bloquer la position de déplacement de la fiche de gond (6) obtenue dans l'évidement (15).

6. Penture selon l'une quelconque des revendications 1 à 5, **caractérisée en ce que** la douille de fiche de gond (8) et/ou la vis (50) se composent de zinc coulé sous pression.

7. Penture selon l'une quelconque des revendications 1 à 5, **caractérisée en ce que** la douille de fiche de gond (8) et/ou la vis (50) se composent de plastique.
